# EUROPÄISCHE PATENTSCHRIFT

(11) **EP 2 022 881 B1**
(45) Veröffentlichungstag und Bekanntmachung des Hinweises auf die Patenterteilung: **07.12.2011**
(21) Anmeldenummer: 08016337.1
(22) Anmeldetag: 21.07.2006
(51) Int. Cl.: D06C 29/00, D04H 1/46

(54) **Vorrichtung zur Strahlbeaufschlagung von Geweben**
Device for water jet treatment of fabrics
Dispositif pour le traitement par jets d'eau de tissus

(30) Priorität: 03.09.2005 DE 102005041904; 30.06.2006 DE 102006030701
(43) Veröffentlichungstag der Anmeldung: 11.02.2009
(62) Teilanmeldung aus: 06015183.4
(73) Patentinhaber: Trützschler Nonwovens GmbH, 63329 Egelsbach (DE)
(72) Erfinder: Münstermann, Ullrich, Dr., 63329 Egelsbach (DE)
(74) Vertreter: von Kreisler Selting Werner

(56) Entgegenhaltungen:
- WO-A-01/40562
- DE-A- 19 923 591

## Beschreibung

Die Erfindung bezieht sich auf eine Vorrichtung zur Strahlbeaufschlagung von Geweben, Gewebegewirkbahnen oder Vliesen, bestehend aus Stapelfasern, Endlosfilamenten oder Zellulosefasern auch aus mehreren Lagen oder Gemischen und einer an der unteren Seite der Absaugkammer vorgesehenen perforierten Absaugfläche für das Absaugen von Sprühwasser.

Es ist bereits bekannt, die an die Unterseite des Wasserbalkens spritzende Flüssigkeit aufzufangen (DE 199 23 591 A1). Hierzu dient eine Einrichtung, die seitlich des Wasserbalkens über seine Länge angeordnet ist. An der Kante des Wasserbalkens ist ein trichterförmiger Schlitz gebildet, an dessen innerem Ende ein Saugschlitz mit einer Höhe von etwa 2 mm gebildet wird. Wird dann an die ansonsten rundum geschlossene Einrichtung ein genügend großer Unterdruck angeschlossen, so können sämtliche Tropfen einschließlich eines Spritznebels von der Unterseite des Wasserbalkens schadlos für die zu vernadelnde Ware abgesaugt werden.

Ferner ist für die Wasservernadelung von Geweben ein Wasserbalken bekannt (WO 01/40562 A1), dem eine Abdeckrinne zugeordnet ist, die aus einer oberen Halterung und einer darunter angeordneten Abdeckrinne mit einer porösen Unterseite so angebracht ist, dass ein Absaugkanal gebildet werden kann. Hierzu sind eine Ansaugöffnung sowie eine waagerechte poröse Abdeckplatte einseitig vom Wasserstrahl angeordnet. Mit dieser Vorrichtung kann entsprechendes Spritzwasser nur unzureichend entfernt werden. Weiterhin kann entstehendes Spritzwasser auf der gegenüberliegenden Seite des Wasserstrahls nicht abgesaugt werden.

Der Erfindung liegt die Aufgabe zugrunde, dass ein aus dem Wasserbalken austretender Wasserstrahl in seiner Laufrichtung über die gesamte Länge und/oder Breite des Wasserbalkens nicht durch Spritzwasser und den durch das Spritzen entstehenden Wassernebel beeinträchtigt und die bisher übliche Tropfenbildung an der Unterseite des Wasserbalkens ausgeschlossen wird.

Die Aufgabe wird durch die Merkmale von Anspruch 1 gelöst.

Gemäß der Erfindung ist vorgesehen, dass in der Absaugkammer ein Luftverdrängungskörper derart positioniert ist, dass eine gleichmäßige Sogwirkung über die gesamte Breite und/oder Länge der perforierten Absaugfläche gewährleistet wird, da die Absaugung einseitig erfolgt. Durch die Anordnung des Luftverdrängungskörpers werden Luftströmungen innerhalb der Absaugkammer je nach Bedarf fein justiert.

Der Luftverdrängungskörper weist eine untere Seite auf, die in Längsrichtung der Absaugkammer mit deren Unterseite einen Winkel einschließt, der zwischen 1° und 30° groß ist, wobei der Spalt zwischen dem Luftverdrängungskörper und der perforierten Absaugfläche in Richtung einer Absaugeinrichtung enger wird.

Der Luftverdrängungskörper endet mit seinem einen Ende oder seiner Seitenwand im Bereich der an der Absaugkammer angeschlossenen Absaugeinrichtung.

Ferner ist es vorteilhaft dass sich der Luftverdrängungskörper oberhalb der perforierten Absaugfläche befindet und die perforierte Absaugfläche derart einengt, dass ein maximaler Luftstrom von beispielsweise 2 m/s an der Außenseite der perforierten Absaugfläche erreicht wird.

In weiterer Ausgestaltung der Erfindung ist es vorteilhaft, dass sich der Luftverdrängungskörper in etwa über die gesamte Breite und/oder Länge der Absaugkammer erstreckt und dass der Luftverdrängungskörper ein in etwa rechteckförmiger Körper insbesondere ein Gehäuse ist, das sich in Richtung der Absaugkammer erstreckt und in diese Richtung geneigt verläuft. Dadurch wird über die gesamte Fläche der Absaugvorrichtung eine gleichmäßige Absaugleistung gewährleistet.

Weitere Vorteile und Einzelheiten der Erfindung sind in den Patentansprüchen und in der Beschreibung erläutert und in den Figuren dargestellt. Es zeigen:
- Fig. 1: Eine Absaugkammer für einen Wasserbalken zur Strahlbeaufschlagung von Geweben mit einer Absaugkammer im Schnitt,
- Fig. 2: ein weiteres Ausführungsbeispiel einer Absaugkammer für einen Wasserbalken mit einer Luftzufuhrrichtung, die mit einer Auslassöffnung ausgestattet ist, die im Bereich des Wasserbalkens endet,
- Fig. 3: einen in der Absaugkammer vorgesehenen Luftverdrängungskörper, der derart positioniert ist, dass eine gleichmäßige Saugwirkung über die gesamte Breite der perforierten Oberfläche bzw. Absaugfläche gewährleistet wird,
- Fig. 4: ein Ausführungsbeispiel für die Gestaltung von Öffnungen der perforierten Absaugfläche, wobei die Anordnung der Öffnungen ein effizientes Absaugen des Sprühwassers an der Unterseite einer Absaugkammer ermöglicht.

In Fig. 1 ist mit 1a ein Wasserbalken bezeichnet, aus dem ein Wasserstrahl 10 über in der Zeichnung nicht dargestellte Düsenöffnungen austritt und auf über eine Gewebeunterlage 13 einer Siebtrommel bzw. Siebwalze 14a herangeführtes Gewebe, eine Gewebegewirkbahn oder Vliese 2 auftrifft. Dabei wird das Wasser zum größten Teil über eine Wasserabführvorrichtung 12 der Siebwalze 14a abgeführt.

Im Bereich des Wasserbalkens 1 a befindet sich eine Absaugvorrichtung bzw. Absaugkammer 5a, die an ihrer unteren Seite 5b eine geneigt verlaufende perforierte Absaugfläche 3a, b mit Öffnungen 3c aufweist, so dass das beim Auftreten des Wasserstrahls 10 auf Gewebe, eine Gewebegewirkbahn oder Vliese 2 entstehende Spritzwasser an die Unterseite der Absaugkammer 5b geleitet wird und dann von der Absaugkammer 5a vollständig abgesaugt werden kann. Hierdurch können die an der Unterseite des Wasserbalkens 1 a auftretenden Wassertropfen vermieden werden und nicht mehr auf das Gewebe, die Gewebegewirkbahn oder die Vliese 2 abtropfen.

In diesem Ausführungsbeispiel ist die Absaugkammer 5a symmetrisch zu beiden Seiten des Wasserbalkens 1 a angeordnet. In der Absaugkammer 5a besteht ein Unterdruck, welcher durch eine in der Zeichnung nicht dargestellte Pumpe, die über einen Absaugschlauch 8b mit der Absaugkammer 5a verbunden ist, bereitgestellt wird.

Fig. 2 zeigt ein weiteres Ausführungsbeispiel der Absaugkammer 5a für den Wasserbalken 1a zur Strahlbeaufschlagung von Geweben, Gewebegewirkbahnen oder Vliesen 2 mit an der unteren Seite 5b der Absaugkammer 5a vorgesehenen perforierten Absaugflächen 3a und 3b für das Absaugen von Sprühwasser 4. Die perforierte Absaugfläche 3a, 3b ist derart geneigt verlaufend angeordnet, dass sie sich von einem oberen Bereich 6b nahe liegend des Wasserbalkens 1a und/oder einer Tropfkante 6a bis zu einem unteren Bereich 6c der Absaugkammer 5a erstreckt. Der erste Abschnitt 3a der perforierten Absaugfläche hat eine relativ kleine offene Fläche, während der zweite Abschnitt 3b der perforierten Absaugfläche eine relativ große Fläche besitzt. In einer zeichnerisch nicht dargestellten Ausführungsvariante kann die Absaugkammer auch ohne die Tropfkante ausgeformt sein.

Die in der perforierten Absaugfläche vorgesehenen Öffnungen 3c weisen im Abschnitt 3a einen kleineren Durchschnitt auf als die Öffnungen 3c im Abschnitt 3b. Auf diese Weise wird ein annähernd gleicher Sogdruck an der Innenoberseite der Absaugfläche 3a bzw. 3b erzeugt, so dass das auf dem Gewebe, der Gewebegewirkbahn oder den Vliesen 2 auftreffende Spritzwasser ohne weiteres abgesaugt werden kann. Weiterhin können dadurch die auf Grund der Schwerkraft nach unten wandernden Wassertropfen durch die größeren Öffnungen 3c im unteren Bereich der Absaugfläche 6c vollständig in die Absaugkammer 5a hineingesaugt werden.

Der Abstand zwischen den einzelnen Öffnungen 3c kann gleich oder unterschiedlich groß sein. Die Querschnittsflächen der Öffnungen 3c beginnend von der Tropfkante 6a werden in Richtung der Absaugkammer 5a bzw. einer dem Wasserbalken 1 a abgewandten Seite 5c der Absaugkammer 5a zunehmend größer. Hierzu können auch die Querschnittsflächen der Öffnungen 3c beginnend von der Tropfkante 6a kontinuierlich oder in gleichmäßigen Schritten zunehmend größer werden.

Wie aus Fig. 2, dem zweiten Ausführungsbeispiel, hervorgeht, liegt an dem Außenumfang der Siebwalze 14a eine Tangentiale 14b an. Die Tangentiale 14b schließt mit der unteren Oberfläche der Absaugfläche 3a und 3b einen Winkel α ein. Der Winkel α kann zwischen 5° und 25° vorzugsweise jedoch zwischen 6° und 15° groß sein. Die Öffnungen 3c der Absaugfläche 3a, 3b an der dem Wasserstrahl 10 des Wasserbalkens 1 a zugewandten inneren Seite 3a machen eine offene Fläche von etwa 3% bis 8% vorzugsweise von 5% und an der äußeren Seite eine offene Fläche von etwa 10% bis 25% vorzugsweise von 20% aus. Gemäß Fig. 2 befindet sich auf der rechten Seite des Wasserbalkens 1a die Absaugkammer 5a, die als in etwa rechteckförmiger Kasten ausgebildet sein kann und über die Sprühwasser 4 aufgenommen wird.

Gemäß Fig. 2 ist dem Wasserbalken 1a und der Absaugkammer 5a eine Luftzuführvorrichtung 11a zugeordnet, die einen Luftzuführkanal 11b aufweist, der im Bereich der unteren Seite 1 b des Wasserbalkens 1 a endet, wobei sich eine Auslassöffnung 11 c des Luftzuführkanals 11 b in der Nähe des Wasserstrahls 10 befindet. Der Luftzuführkanal 11 b wird im Wesentlichen durch eine Außenseite des Wasserbalkens 1 c und eine linke Außenseite 5d der Absaugkammer 5a gebildet. Der Luftzuführkanal 11 b verläuft hierzu in etwa parallel zu der Außenseite des Wasserbalkens 1 a und der unteren Seite 1 b des Wasserbalkens 1a. Im Bereich der Auslassöffnung 11c des Luftzuführkanals 11b befindet sich auch die zur Absaugkammer 5a gehörige Tropfkante 6a. An der Tropfkante 6a können sich lediglich sehr feine Wassertropfen bilden, die keinen weiteren Schaden anrichten können, wenn sie nach unten fallen.

Die über den Luftzuführkanal 11 b der Luftzuführvorrichtung 11a an den Wasserstrahl 10 herangeführte trockene Luft hat den Vorteil, dass diese den Wasserstrahl 10 nicht in seiner Richtung beeinflusst. Der Wasserstrahl 10 wird somit nicht durch feinste Wassertropfen bzw. Nebel beeinflusst und kann besonders fokussiert auf das Gewebe, die Gewebegewirkbahn oder die Vliese 2 projiziert werden. Dabei wird in diesem Ausführungsbeispiel nach Fig. 2 die trockene Luft über den Luftzuführkanal 11 b durch die dem Wasserstrahl 10 intrinsische Sogwirkung herangeführt.

Über die Luftzuführvorrichtung 11a kann in einem weiteren Ausführungsbeispiel, welches zeichnerisch nicht dargestellt ist, bei Bedarf mit Hilfe eines Gebläses die trockene Luft auch aktiv zum Wasserstrahl 10 zugeführt werden.

Gemäß Fig. 2 befindet sich lediglich auf der rechten Seite des Wasserbalkens 1a die Luftzuführvorrichtung 11a und die Absaugkammer 5a. Nach einem weiteren in der Zeichnung jedoch nicht dargestellten Ausführungsbeispiel kann die Absaugkammer 5a symmetrisch auf beiden Seiten des Wasserbalkens 1a angeordnet werden (siehe auch Fig. 1). Ebenso kann auch die Luftzuführvorrichtung 11a symmetrisch auf beiden Seiten des Wasserbalkens 1a angeordnet werden.

Der Luftzuführkanal 11b der Luftzuführvorrichtung 11a wird in diesem Ausführungsbeispiel im Wesentlichen durch einen Abstand von 1 bis 15 mm, vorzugsweise von 3 bis 10 mm und insbesondere von 3 bis 6 mm zwischen einer Außenseite des Wasserbalkens 1c und der dem Wasserbalken zugewandten Außenseite der Absaugkammer 5d gebildet. Der Luftzuführkanal 11b kann in einer zeichnerisch nicht dargestellten Ausführungsvariante auch durch Schläuche oder ähnliche Luftzufuhreinrichtungen ausgestaltet sein.

Die Auslassöffnung 11c erstreckt sich in etwa über die gesamte Breite des Wasserbalkens 1a. Die Auslassöffnung 11c ist ferner so ausgerichtet, dass der austretende Luftstrahl in etwa senkrecht auf den aus dem Wasserbalken 1a austretenden Wasserstrahl 10 auftritt.

Gemäß der Fig. 4 können die Öffnungen 3c der perforierten Absaugfläche an der dem Wasserstrahl 10 zugewandten Seite 3a als längliche in etwa parallel verlaufende Schlitze mit einer Länge zwischen 1 mm und 10 mm und einer Breite A zwischen 0,1 mm und 3 mm ausgebildet sein. Ferner ist es möglich, dass die an der äußeren Seite 3b der perforierten Absaugfläche vorgesehenen Schlitze vorzugsweise winkelförmig mit einer Länge zwischen 1 mm und 10 mm und einer Breite B zwischen 0,1 mm und 3 mm ausgebildet sind. Je nach Ausführungsbeispiel können die Schlitze auch linienförmig bzw. einen wellenförmigen Verlauf aufweisen. Alle diese Gestaltungsvarianten der Öffnungen 3c haben das Ziel, die an der perforierten Absaugfläche entlanglaufenden Wassertropfen des Sprühwassers 4 möglichst effizient aufzunehmen. Dabei soll im Besonderen verhindert werden, dass die Wassertropfen des Sprühwassers 4 zwischen den Öffnungen 3c hindurch laufen können.

Gemäß den Fig. 2 und 3 ist in der Absaugkammer 5a ein Luftverdrängungskörper 7a angeordnet, der unterschiedliche Formgebungen aufweisen kann. Gemäß Fig. 2 und 3 ist der Luftverdrängungskörper 7a als Hohlkörper ausgebildet und wird von zwei parallel verlaufenden Seitenwänden 7c und 7d begrenzt. Der Luftverdrängungskörper 7a befindet sich oberhalb der perforierten Absaugfläche 3a, 3b insbesondere oberhalb der Absaugfläche mit relativ großer offener Fläche 3b, so dass die perforierte Absaugfläche 3a, 3b derart eingeengt wird, dass ein maximaler Luftstrom von beispielsweise 2 m/s an der Außenseite der perforierten Absaugfläche 3b erreicht wird.

In vorteilhafter Weise erstreckt sich der Luftverdrängungskörper 7a auch über die gesamte Breite und/oder Länge der Absaugkammer 5a. Um eine größtmögliche Flexibilität bei der Einstellung der Luftströmungen innerhalb der Absaugkammer 5a zu erreichen kann der Luftverdrängungskörper 7a in einer weiteren nicht zeichnerisch dargestellten vorteilhaften Ausführungsform in seiner Höhe sowie Neigung variabel montiert sein.

Wie aus Fig. 2 hervorgeht, erstreckt sich die Unterseite 7b des Verdrängungskörpers 7a in die gleiche Richtung wie die Absaugfläche 3a und 3b und schließt somit einen zeichnerisch nicht dargestellten Winkel γ zwischen 5° und 30° ein. Wie aus Fig. 3 ferner hervorgeht, schließt der Luftverdrängungskörper aber auch mit seiner unteren Seite 7b gegenüber der Innenoberfläche der perforierten Absaugfläche 3a, 3b einen Winkel β ein, der zwischen 1° und 30° bzw. zwischen 1° und 5° groß ist, wobei der Spalt zwischen dem Luftverdrängungskörper 7a und der perforierten Absaugfläche 3a, 3b in Richtung einer Absaugeinrichtung 8a enger wird. An der hinteren Seite der Absaugkammer 5a befindet sich eine Absaugeinrichtung bestehend aus einem Anschlussstutzen 8a und einem Absaugschlauch 8b, über die das von der Absaugkammer 5a aufgenommene Spritzwasser abgeführt wird sowie der Unterdruck in derselben erzeugt wird. Der Innenraum der Absaugkammer 5a ist über eine Versorgungsklappe 9 zugänglich.

Wie aus Fig. 3 hervorgeht, endet der Luftverdrängungskörper 7a mit seinem unteren Ende im Bereich des Anschlussstutzens der Absaugeinrichtung 8a.

### Bezugszeichenliste:

- 1a: Wasserbalken
- 1b: untere Seite des Wasserbalkens
- 1c: Außenseite des Wasserbalkens
- 2: Gewebe, Gewebegewirkbahn, Vlies
- 3a: perforierte Absaugfläche, relativ kleine offene Fläche
- 3b: perforierte Absaugfläche, relativ große offene Fläche
- 3c: Öffnung
- 4: Sprühwasser
- 5a: Absaugkammer
- 5b: Untere Seite der Absaugkammer
- 5c: Seite der Absaugkammer, dem Wasserbalken abgewandt
- 5d: Seite der Absaugkammer, dem Wasserbalken zugewandt
- 6a: Tropfkante
- 6b: oberer Bereich der Absaugfläche bzw. Absaugkammer
- 6c: unterer Bereich der Absaugfläche bzw. Absaugkammer
- 7a: Luftverdrängungskörper
- 7b: untere Seite des Verdrängungskörpers
- 7c: Seitenwand des Verdrängungskörpers
- 7d: Seitenwand des Verdrängungskörpers
- 8a: Absaugeinrichtung, Anschlussstutzen
- 8b: Absaugeinrichtung, Absaugschlauch
- 9: Versorgungsklappe
- 10: Wasserstrahl
- 11a: Luftzuführvorrichtung, Luftspalt
- 11b: Luftzuführkanal
- 11c: Auslassöffnung
- 12: Wasserabführvorrichtung
- 13: Gewebeunterlage
- 14a: Siebwalze
- 14b: Tangentiale
- α, Iβ:

## Patentansprüche

1. Vorrichtung zur Strahlbeaufschlagung von Geweben, Gewebegewirkbahnen oder Vliesen aus Stapelfasern, Endlosfilamenten oder Zellulosefasern auch aus mehreren Lagen oder Gemischen daraus, wobei die Vorrichtung besteht aus einem Wasserbalken (1a), einer Absaugkammer (5a) und einer an der unteren Seite der Absaugkammer vorgesehenen, perforierten Absaugfläche (3a, 3b) für das Absaugen von Sprühwasser,
**dadurch gekennzeichnet,**
**dass** in der Absaugkammer (5a) ein Luftverdrängungskörper (7a) derart positioniert ist, dass eine gleichmäßige Sogwirkung über die gesamte Breite und/oder Länge der perforierten Absaugfläche (3a, 3b) gewährleistet wird, wozu der Luftverdrängungskörper (7a) mit seinem einen Ende oder seiner Seitenwand (7d) im Bereich einer an der Absaugkammer (5a) angeschlossenen Absaugeinrichtung (8a) endet, und der Luftverdrängungskörper (7a) eine untere Seite (7b) aufweist, die in Längsrichtung der Absaugkammer (5a) mit deren Unterseite (5b) einen Winkel (β) einschließt, der zwischen 1° und 30° groß ist, wobei der Spalt zwischen dem Luftverdrängungskörper (7a) und der perforierten Absaugfläche (3a, 3b) in Richtung der Absaugeinrichtung (8a) enger wird.

2. Vorrichtung nach Anspruch 1,
**dadurch gekennzeichnet,**
**dass** sich der Luftverdrängungskörper (7a) oberhalb der perforierten Absaugfläche (3a, 3b) befindet und die perforierte Absaugfläche (3a, 3b) derart einengt, dass ein maximaler Luftstrom von beispielsweise 2 m/s an der Außenseite der perforierten Absaugfläche (3b) erreicht wird.

3. Vorrichtung nach Anspruch 1,
**dadurch gekennzeichnet,**
**dass** sich der Luftverdrängungskörper (7a) in etwa über die gesamte Breite und/oder Länge der Absaugkammer (5a) erstreckt.

4. Vorrichtung nach Anspruch 1,
**dadurch gekennzeichnet,**
**dass** der Luftverdrängungskörper (7a) ein in etwa rechteckförmiger Körper insbesondere ein Gehäuse ist, das sich in Richtung der Absaugkammer (5a) erstreckt und in dieser Richtung geneigt verläuft.

## Claims

1. Device for the jet treatment of tissues, knitted fabric sheets or nonwovens of staple fibers, continuous filaments or cellulose fibers, also in a plurality of layers or as mixtures thereof, the device comprising a water beam (1a), a suction chamber (5a) and a perforated suction surface (3a, 3b) for suctioning spray water, said surface being provided on the bottom side of the suction chamber,
**characterized in**
**that** an air displacement body (7a) is positioned in the suction chamber (5a) such that a uniform suction effect is guaranteed over the entire width and/or length of the perforated suction surface (3a, 3b), for which purpose the air displacement body (7a) has one of its ends or its side wall (7d) end in the region of a suction means (8a) connected to the suction chamber (5a), and the air displacement body (7a) has a bottom side (7b) which, in the longitudinal direction of the suction chamber (5a) encloses an angle (β) with the bottom side (5b) of said chamber that is between 1° and 30°, wherein the gap between the air displacement body (7a) and the perforated suction surface (3a, 3b) narrows in the direction of the suction means (8a).

2. Device of claim 1,
**characterized in**
**that** the air displacement body (7a) is situated above the perforated suction surface (3a, 3b) and constricts the perforated suction surface (3a, 3b) such that a maximum air flow of 2 m/s, for instance, is achieved on the outer side of the perforated suction surface (3b).

3. Device of claim 1,
**characterized in**
**that** the air displacement body (7a) extends over approximately the entire width and/or length of the suction chamber (5a).

4. Device of claim 1,
**characterized in**
**that** the air displacement body (7a) is an approximately rectangular body, in particular a housing, extending towards the suction chamber (5a) and being inclined in this direction.

## Revendications

1. Dispositif de traitement par jets de tissus, de panneaux de tissus à mailles ou de non-tissés de fibres coupées, de fils continus ou de fibres de cellulose, aussi en plusieurs couches ou des mélanges de ceux-ci, le dispositif comprenant une rampe d'eau (1a), une chambre d'aspiration (5a) et une surface perforée (3a, 3b) pour l'aspiration d'eau pulvérisée, ladite surface étant prévue au dessous de la chambre d'aspiration,
**caractérisé en ce**
**qu'**un corps de déplacement d'air (7a) est positionné dans ladite chambre d'aspiration (5a) de sorte qu'un effet d'aspiration uniforme est assuré sur la largeur et/ou la longueur entière de ladite surface d'aspiration (3a, 3b); pour y parvenir, une des extrémités ou une paroi latérale (7d) dudit corps de déplacement d'air (7a) se termine dans la région d'un moyen d'aspiration (8a) connecté à ladite chambre d'aspiration (5a), et ledit corps de déplacement d'air (7a) comprend un dessous (7b) qui renferme, dans la direction longitudinale de ladite chambre d'aspiration (5a) et avec le dessous (5b) de celle-ci, un angle (β) se situant entre 1° et 30°, l'écart entre le corps de déplacement d'air (7a) et la surface d'aspiration (3a, 3b) perforée se rétrécissant vers le moyen d'aspiration (8a).

2. Dispositif selon la revendication 1,
**caractérisé en ce**
**que** ledit corps de déplacement d'air (7a) est situé au-dessus de ladite surface d'aspiration (3a, 3b) perforée et resserre ladite surface d'aspiration (3a, 3b) perforée de sorte qu'un courant d'air maximal de 2 m/s, par exemple, est obtenu au côté extérieur de ladite surface d'aspiration (3b) perforée.

3. Dispositif selon la revendication 1,
**caractérisé en ce**
**que** ledit corps de déplacement d'air (7a) s'étend à peu près sur toute la largeur et/ou la longueur de ladite chambre d'aspiration (5a).

4. Dispositif selon la revendication 1,
**caractérisé en ce**
**que** ledit corps de déplacement d'air (7a) est un corps approximativement rectangulaire, notamment un boitier, s'étendant vers ladite chambre d'aspiration (5a) et étant incliné dans cette direction.
